# EUROPÄISCHE PATENTSCHRIFT

(11) **EP 0 079 025 B1**
(45) Veröffentlichungstag und Bekanntmachung des Hinweises auf die Patenterteilung: **05.06.1985**
(21) Anmeldenummer: 82110079.9
(22) Anmeldetag: 02.11.1982
(51) Int. Cl.: B65D 51/16

(54) **Druckausgleichsvorrichtung**
Venting device
Dispositif de compensation de pression

(30) Priorität: 10.11.1981 DE 3144679
(43) Veröffentlichungstag der Anmeldung: 18.05.1983
(73) Patentinhaber: Henkel Kommanditgesellschaft auf Aktien, 40191 Düsseldorf (DE)
(72) Erfinder: Vierkötter, Peter, D-5090 Leverkusen (DE); Bosserhoff, Georg, D-4018 Langenfeld (DE)

## Beschreibung

Die Erfindung betrifft eine Druckausgleichsvorrichtung mit einem eine äußere Gasdurchlaßöffnung im Deckel aufweisenden Gehäuseoberteil, einem eine innere Gasdurchlaßöffnung aufweisenden Ventilsitz im Gehäuseunterteil und einer Dichtscheibe im Ventilraum zwischen Ventilsitz und Deckel. Solche Vorrichtungen werden für Behälter mit gasentwickelnden Produkten, sich thermisch stark dehnenden Produkten und dergleichen gebraucht.

Eine Druckausgleichsvorrichtung dieser Art wird in der DE-OS 26 03 712 beschrieben. In der bekannten Anordnung wird die Dichtplatte so elastisch gegen den Ventilsitz gedrückt, daß ein Gasauslaß erst bei einem bestimmten, im verschlossenen Behälter herrschenden Überdruck möglich ist. Bei dünnwandigen Behältern kann der entsprechende, schon aus fertigungstechnischen Gründen in einer relativ großen Bandbreite liegende Ventilansprechdruck zu einer erheblichen, unerwünschten Bombierung führen. Um eine solche Belastung der Behälter zu vermeiden, hat man versucht, eine permeable Absperrung mit ständigem Druckausgleich vorzusehen. Eine solche Vorrichtung wird in der DE-AS 24 03 244 beschrieben. Die Druckausgleichseinrichtung kann hierbei jedoch als solche durch Verschmutzung oder Verkrustung der feinporigen Kanäle in Frage gestellt werden oder ganz ausfallen.

Weiterhin ist aus US-PS 1 920 068 eine gattungsgemäße Druckausgleichsvorrichtung bekannt. Dabei ist allerdings lediglich ein oberflächiger Ventilsitz vorgesehen.

Aus NL-A-7408689 ist schließlich bei einem allgemeinen Kugelventil ein Ventilsitz bekannt, welcher aus kreisförmig angeordneten Nocken besteht.

Der Erfindung liegt demgegenüber die Aufgabe zugrunde, eine Druckausgleichsvorrichtung zu schaffen, die einen ständigen Druckausgleich ohne die Gefahr des Ausfalls in Folge von Verschmutzung gewährleistet und zugleich eine sichere Abdichtung bei Schräglage oder Umkippen des Behälters bei möglichst geringem Aufwand bietet.

Die erfindungsgemäße Lösung besteht bei der Druckausgleichsvorrichtung eingangs genannter Art in der Ausgestaltung gemäß Anspruch 1.

Durch die bei aufrechtstehender Druckausgleichsvorrichtung ständig offene Reihenschaltung von innerer Gasdurchlaßöffnung, den zwischen den Nocken verbleibenden Gasgangswegen, den Gasdurchlaß am Umfang der Dichtscheibe und der äußeren Gasdurchlaßöffnung wird zunächst erreicht, daß sich ein Überdruck - gegebenenfalls auch ein Unterdruck - im Behälter nicht einstellen kann. Da die Dichtscheibe im Ventilraum frei beweglich ist, legt sie sich bei Schräglage oder bei Umkippen der Druckausgleichsvorrichtung bzw. des Behälters gegen die Innenfläche des Deckels, derart, daß die äußere Gasdurchlaßöffnung durch den Druck des nachströmenden, insbesondere flüssigen, Produkts gesperrt wird. Die erfindungsgemäße Druckausgleichsvorrichtung erfüllt also zugleich die Bedingung eines Ventils mit einem Ansprechdruck von praktisch null und einer sicheren Abdichtung bei Schräglage oder beim Umkippen.

Eine gute Abdichtwirkung der erfindungsgemäßen Vorrichtung bei Schräg- oder Kopflage wird nun erreicht, wenn bei zentral im Deckel angeordneter äußerer GasdurchlaBöffnung die dem Ventilraum zugewandte innere Deckelfläche konkav-konisch auf die äußere Gasdurchlaßöffnung zuläuft, insbesondere bei elastischem Deckel wird dann ein sicherer Schutz vor Produktaustritt bei Schräg- oder Kopflage erzielt. Um hierbei schon praktisch von Anfang an eine gute Abdichtung sicherzustellen, ist es zweckmäßig, den Querschnitt der inneren Gasdurchlaßöffnung groß gegen denjenigen der äußeren Gasdurchlaßöffnung zu wählen. Der beim Umkippen des Behälters durch die innere Gasdurchlaßöffnung in den Ventilraum eintretende Produktschwall drückt dann die Dichtscheibe so schnell gegen die innere Deckelfläche, daß vorher praktisch Produkt nicht zur äußeren Gasdurchlaßöffnung gelangen kann.

Dabei ist es vorteilhaft, die innere Gasdurchlaßöffnung zentral im Boden anzuordnen und die Nocken etwa radial nach außen von der inneren GasdurchlaBöffnung in Richtung auf die Umfangswand auszurichten. Vorzugsweise sollen die der Dichtscheibe zugewandten Oberflächen bzw. -kanten der Nocken eine gemeinsame Ebene aufspannen, während der zwischen den Nocken verbleibende Boden des Gehäuseunterteils schräg nach unten (bezüglich der aufrechtstehenden Vorrichtung) in Richtung auf die innere Gasdurchlaßöffnung hinlaufen soll, um zu erreichen, daß in den Ventilraum eingedrungende Flüssigkeit von selbst wieder über die innere Gasdurchlaßöffnung in den Behälter zurückfließen kann.

Anhand der schematischen Darstellung von Ausführungsbeispielen werden weitere Einzelheiten der Erfindung erläutert. Es zeigen :
Figur 1 ein Sprengbild im Schnitt der Druckausgleichsvorrichtung ;
Figur 2 die Draufsicht auf das Gehäuseunterteil von Fig. 1 ;
Figur 3 eine in einen Behälterverschluß integrierte Druckausgleichsvorrichtung in aufrechter Stellung ;
Figur 4 die Vorrichtung nach Fig. 3 in gekippter Stellung ; und
Figur 5 den Schnitt durch eine in einen Behälterdeckel adaptierte Druckausgleichsvorrichtung.

Gemäß Fig. 1 bis 3 besteht die erfindungsgemäße Druckausgleichsvorrichtung im wesentlichen aus einem insgesamt mit 1 bezeichneten Gehäuseoberteil, einem insgesamt mit 2 bezeichneten Gehäuseunterteil und einer Dichtscheibe 3. Das Gehäuseoberteil 1 besitzt einen Deckel 4 mit äußerer zentraler, Gasdurchlaßöffnung 5. Die vorzugsweise zylindrische Wandung des Gehäuseoberteils 1 kann mit ihrer Innenseite die Umfangswand 6 des Ventilraums 7 bilden. Die Innenfläche 8 des Deckels 4 ist konkav-konisch, insbesondere mit einer Konizität von 3 bis 10°, in Richtung auf die zentral angeordnete äußere Gasdurchlaßöffnung 5 ausgebildet werden.

Das Gehäuseunterteil 2 enthält im Boden 9, vorzugsweise zentral, die innere Gasdurchlaßöffnung 10. Erfindungsgemäß besteht der Ventilsitz aus den Oberkanten der aus dem die innere Gasdurchlaßöffnung 10 enthaltenden Boden 9 des Ventilraums 7 vorspringenden, zwischen sich Gasdurchgangswege 11 (Fig. 2) zwischen innerer Gasdurchlaßöffnung 10 und Umfangswand 6 freilassenden Nocken 12. Diese sind, vorzugsweise radial und symmetrisch verteilt, in Bezug auf die innere Gasdurchlaßöffnung 10 nach außen gerichtet. Im Ausführungsbeispiel werden vier Nocken 12 vorgesehen. Diese enden in einem Umfangsring 13, der die Auflage der unteren Kante der Umfangswand 6 des Gehäuseoberteils 1 bildet. Für ein Abfließen von in den Ventilraum 7 eingedrungenen Produkt zurück in den jeweiligen Behälter 14 ist es vorteilhaft, den Boden 9 schräg nach unten, insbesondere mit einer Konizität von 10 bis 15°, in Richtung auf die innere Gasdurchlaßöffnung 10 geneigt auszubilden.

In den Ventilraum 7 wird erfindungsgemäß die flächig geschlossene Dichtscheibe 3 lose zwischen der Auflage an den Nocken 12 (Ventilsitz) und der Anlage an der Deckelinnenfläche 8 eingeschlossen. Die Dichtscheibe 3 soll dabei betreffend Durchmesser und Dicke so groß hergestellt werden, daß sie im Ventilraum 7 leicht auf und ab zu bewegen ist und einen als mit der äußeren und inneren Gasdurchlaßöffnung 5, 10 in Reihe liegender Gasdurchlaß 15 passenden Abstand zur umgebenden Umfangswand 6 besitzt. Vorzugsweise besteht die Dichtscheibe aus elastischem Material, wie Gummi, einem Buta- . dienkopolymer mit Akrylnitril, Polyäthylenschaum mit geschlossenen Poren oder dergleichen.

Eine gute Funktion der erfindungsgemäßen Druckausgleichsvorrichtung mit beweglicher Dichtscheibe 3 wird erreicht, wenn der Querschnitt der äußeren Gasdurchlaßöffnung 5 klein gegen denjenigen der inneren Gasdurchlaßöffnung 5 ist. Insbesondere ist es günstig, wenn die äußere Gasdurchlaßöffnung 5 einen Querschnitt von weniger als etwa 20 mm² bzw. bei kreisförmigem Querschnitt einen Durchmesser von weniger als etwa 5 mm hat.

In Fig. 4 wird dargestellt, wie sich die Dichtscheibe 3 beim Kippen des Behälters 14 von der Anlage an den den Ventilsitz bildenden Nocken 12 weg an die Innenfläche 8 des Deckels 4 bewegt hat und dabei die äußere Gasdurchlaßöffnung 5 dicht verschließt.

In Fig. 5 wird eine erfindungsgemäße Druckausgleichsvorrichtung schematisch dargestellt, die im Gegensatz zu den Vorrichtungen nach den vorhergehenden Figuren nicht in den Deckel 16 integriert sondern bei an eine Deckelöffnung 17 angepaßter Außenform auf den vorhandenen Verschluß adaptiert worden ist.

## Patentansprüche

1. Druckausgleichsvorrichtung mit einem eine zentrale äußere Gasdurchlaßöffnung (5) im Deckel (4) aufweisenden Gehäuseoberteil (1), einem eine innere Gasdurchlaßöffnung (10) aufweisenden Ventilsitz im Gehäuseunterteil (2) und einer Dichtscheibe (3) im Ventilraum (7) zwischen Ventilsitz und Deckel (4), wobei der Ventilraum (7) eine geschlossene, den Deckel (4) am Gehäuseoberteil (1) und den Boden (9) des Ventilsitzes am Gehäuseunterteil (2) verbindende, die Dichtscheibe (3) zum Bilden eines mit der äußeren und inneren Gasdurchlaßöffnung (5, 10) in Reihe liegenden Gasdurchlasses (15) im passenden Abstand umgebende Umfangswand (6) besitzt, und wobei die flächig geschlossene Dichtscheibe (3) im Ventilraum (7) lose zwischen der Auflage am Ventilsitz und der Anlage am Deckel (4) hin- und herbeweglich eingeschlossen ist, dadurch gekennzeichnet, daß die dem Ventilraum (7) zugewandte, innere Deckelfläche (8) konkav-konisch auf die äußere Gasdurchlaßöffnung (5) zuläuft und daß der Ventilsitz aus aus dem die innere Gasdurchlaßöffnung (10) enthaltenden Boden (9) des Ventilraums (7) vorspringenden, zwischen sich Gasdurchgangswege (11) zwischen innerer Gasdurchlaßöffnung (10) und Umfangswand (6) freilassenden Nocken (12) besteht.

2. Vorrichtung nach Anspruch 1, dadurch gekennzeichnet, daß die Umfangswand (6) kreiszylindrisch und die Dichtscheibe (3) kreisförmig ausgebildet sind.

3. Vorrichtung nach Anspruch 1 oder 2, dadurch gekennzeichnet, daß der Querschnitt der inneren Gasdurchlaßöffnung (10) groß gegen den Querschnitt der äußeren Gasdurchlaßöffnung (5) ist.

4. Vorrichtung nach einem oder mehreren der Ansprüche 1 bis 3, dadurch gekennzeichnet, daß die äußere Gasdurchlaßöffnung (5) einen Querschnitt von weniger als etwa 20 mm² bzw. bei kreisförmigen Querschnitt einen Durchmesser von weniger als etwa 5 mm hat.

5. Vorrichtung nach einem oder mehreren der Ansprüche 1 bis 4, dadurch gekennzeichnet, daß die Dichtscheibe (3) aus elastischem Material, wie Gummi, einem Butadienkopolymer mit Akrylnitril oder Polyäthylenschaum mit geschlossenen Poren besteht.

## Claims

1. Pressure-equalising device with an upper housing part (1) displaying a central outer gas port opening (5) in the cover (4), a valve seat in the lower housing part (2) and displaying an inner gas port opening (10) and a sealing disc (3) in the valve space (7) between valve seat and cover (4), wherein the valve space (7) possesses a closed circumferential wall (6), which connects the cover (4) at the upper housing part (1) and the bottom (9) of the valve seat at the lower housing part (2) and surrounds the sealing disc (3) at a suitable spacing to form a gas port (15) lying in series with the outer and the inner gas port opening (5, 10), wherein the areally closed sealing disc (3) is loosely enclosed in the valve space (7) to be movable to and fro between the contact against the valve seat and the contact against the cover (4), characterised thereby, that the inner cover surface (8) facing the valve space (7) runs con- cavo-conically towards the outer gas port opening (5) and that the valve seat consists of cogs (12) projecting from the bottom (9), which contains the inner gas port opening (10), of the valve space (7) and between them leaving gas passage paths (11) free between inner gas port opening_{'} (10) and circumferential wall (6).

2. Device according to claim 1, characterised thereby, that the circumferential wall (6) is constructed to be circularly cylindrical and the sealing disc (3) is constructed to be circular. 3. Device according to claim 1 or 2, characterised thereby, that the cross-section of the inner gas port opening (10) is large in relation to the cross-section of the outer gas port opening (5).

4. Device according to one or more of the claims 1 to 3, characterised thereby, that the outer gas port opening (5) has a cross-section of less than about 20 square millimetres or, in the case of circular cross-section, a diameter of less than about 5 millimetres.

5. Device according to one or more of the claims 1 to 4, characterised thereby, that the sealing disc (3) consists of elastic material, such as rubber, a butadiene copolymer with acrylic nitrile or polyethylene foam with closed pores.

## Revendications

1. Dispositif de compensation de pression comportant une partie supérieure de corps (1) présentant dans le couvercle (4) une ouverture extérieure centrale de passage de gaz (5), un siège de valve présentant une ouverture intérieure de passage de gaz (10) dans la partie inférieure de corps (2) et une rondelle d'étanchéité (3) dans la cavité de valve (7) située entre le siège de valve et le couvercle (4), cette cavité de valve (7) présentant une paroi circonférentielle (6) fermée, entourant le couvercle (4) à la partie supérieure de corps (1) et le fond (9) du siège de valve à la partie inférieure de corps (2), entourant avec un espacement approprié la rondelle d'étanchéité (3) pour former un passage de gaz (15) placé en série avec l'ouverture extérieure et l'ouverture intérieure (5, 15) de passage de gaz, et la rondelle d'étanchéité plate et fermée étant enfermée librement dans la cavité de valve (7) entre l'application au siège de valve et l'application au couvercle (4) de manière à pouvoir aller et venir, dispositif caractérisé par le fait que la surface intérieure de couvercle (8), tournée vers la cavité de valve (7), rejoint sous une forme conique concave l'ouverture extérieure de passage de gaz et que le siège de valve est formé de saillies (12) dépassant du fond (9) de la cavité de valve (7), qui contient l'ouverture intérieure de passage de gaz (10) et ménageant entre elles des passages de gaz (11) entre l'ouverture intérieure de passage de gaz (10) et la paroi circonférentielle (6).

2. Dispositif selon la revendication 1, caractérisé par le fait que la paroi circonférentielle (6) est de forme cylindrique circulaire et la rondelle d'étanchéité (3) de forme circulaire.

3. Dispositif selon l'une ou l'autre des revendications 1 ou 2, caractérisé par le fait que la section de l'ouverture intérieure de passage de gaz (10) est grande par rapport à la section de l'ouverture extérieure de passage de gaz (5).

4. Dispositif selon l'une quelconque des revendications 1 à 3, caractérisé par le fait que l'ouverture extérieure de passage de gaz (5) a une section inférieure à environ 20 mm² ou, dans le cas d'une section circulaire, un diamètre inférieur à environ 5 mm.

5. Dispositif selon l'une quelconque des revendications 1 à 4, caractérisé par le fait que la rondelle d'étanchéité (3) est constituée de matière élastique comme le caoutchouc, un copolymère de butadiène et d'acrylonitrile ou un polyuréthane alvéolaire à alvéoles fermés.
